# FASCICULE DE BREVET EUROPEEN

(11) **EP 0 663 880 B1**
(45) Date de publication et mention de la délivrance du brevet: **27.11.1996**
(21) Numéro de dépôt: 93923583.4
(22) Date de dépôt: 18.10.1993
(51) Int. Cl.: B65B 61/18

(54) **PROCEDE ET CHAINE POUR LA FABRICATION D'OUTRES**
VERFAHREN UND MASCHINE ZUM HERSTELLEN VON BEUTELN
BAG PRODUCTION METHOD AND LINE

(30) Priorité: 16.10.1992 FR 9212400
(43) Date de publication de la demande: 26.07.1995
(73) Titulaire: SMURFIT SOCAR, F-94160 Saint-Mandé (FR)
(72) Inventeur: CAPELLE, Michel, F-51190 Grauves (FR); LE ROY, Yolla, F-51480 Oeuilly (FR); MINAUD, Thierry, F-60300 Senlis (FR)
(74) Mandataire: Jolly, Jean-Pierre
(86) Numéro de dépôt international: FR9301023
(87) Numéro de publication internationale: WO9408851

(56) Documents cités:
- EP-A- 0 107 474
- EP-A- 0 240 695
- WO-A-80/02018
- FR-A- 2 233 234
- FR-A- 2 255 215
- FR-A- 2 511 971
- FR-A- 2 665 682
- US-A- 3 894 381

## Description

La présente invention concerne un procédé et une chaîne pour la fabrication d'outres pour produit liquide, plus communément connues sous le nom de "bag in box", et pour la mise en place de l'outre remplie dans une caisse en carton servant au transport, au stockage et à la distribution du produit liquide.

Par le brevet FR-A- 2 255 215, on connait un procédé de fabrication d'outres selon le préambule de la revendication 1, et une chaîne selon le préambule de la revendication 2.

Le brevet US-A-3 894 381 décrit également un procédé sensiblement analogue au précédent.

De telles outres ainsi que les caisses qui les contiennent sont déjà couramment utilisées pour le conditionnement de liquides alimentaires, tels que le vin et le lait. Certaines outres sont réalisées à partir de deux films superposés, à savoir un film intérieur en polyéthylène et un film extérieur en une matière constituant une barrière aux gaz. Ces outres comprennent donc quatre épaisseurs de film que l'on soude sur toute la périphérie. L'une des parois de l'outre est munie d'un goulot verseur sur lequel peut être adapté un robinet déformable qui laisse couler un débit de liquide d'autant plus grand que la pression que l'on exerce sur lui est grande.

Jusqu'à présent, le fabricant livrait au producteur les outres toutes faites, ainsi que des bouchons verseurs ou robinets préencliquetés. Le producteur devait donc ouvrir les bouchons, remplir les outres, les fermer avec le même bouchon, puis les fiscaliser en thermorétractant une capsule congé sur chaque bouchon, et enfin, il devait les placer individuellement dans des caisses en carton en veillant à orienter le bouchon verseur en face d'une ouverture de sortie prédécoupée sur la caisse.

Toutefois, un tel procédé de fabrication est onéreux du fait qu'il nécessite l'utilisation de deux bobines de films différents, ainsi que d'un système de déroulement de guidage et de superposition de ces films. A cela s'ajoutent les frais de transport et de stockage des bobines de film, des outres et de leur robinet ou bouchon verseur préencliquetés, ainsi que les frais de main-d'oeuvre chez le conditionneur, pour la reprise des outres préfabriquées, l'ouverture des bouchons ou robinets préencliquetés, le remplissage et la fermeture des outres, et pour thermorétracter sur les bouchons ou robinets les capsules congés de fiscalisation. De plus, l'intervention de la main-d'oeuvre réduit notablement la cadence de remplissage.

La présente invention vise à remédier à tous les inconvénients et, à cet effet, elle a pour effet un procédé automatique de fabrication et de remplissage d'une outre pour produit liquide, selon la partie caractérisante de la revendication 1.

Le grand avantage du procédé selon l'invention réside dans le fait que l'outre est fabriquée chez le producteur même du produit liquide, ce qui élimine les frais de transport et de stockage des outres vides ainsi que les frais de main-d'oeuvre pour introduire l'outre au poste de remplissage, ouvrir le robinet ou le bouchon verseur, remplir et refermer.

La présente invention concerne également une chaîne pour la mise en oeuvre de ce procédé, selon la revendication 2.

Des caractéristiques secondaires de l'invention font l'objet des revendications 3 et 4.

Un mode de réalisation de l'invention sera décrit à présent en regard des dessins annexés dans lesquels :
La figure 1 est une vue en perspective d'une outre munie d'un goulot et d'un robinet ;
La figure 2 est une vue en coupe à grande échelle du film avec lequel est réalisée l'outre ;
La figure 3 est une vue en perspective éclatée d'un goulot et d'un robinet.
La figure 4 est une vue en élévation d'une machine de fabrication et de remplis sage des outres ;
La figure 5 est une vue en plan de la machine de la figure 4 ;
La figure 6 est une vue en élévation de face de la machine, dans le sens de la flèche A de la figure 5 ;
La figure 7 est une vue en élévation selon la flèche B de la figure 6 ; et
La figure 8 est une vue agrandie d'un détail de la figure 5.

Avec référence tout d'abord aux figures 1 et 2, l'outre à fabriquer 10 est réalisée à partir d'un film 12 à trois couches coextrudées comprenant une couche centrale 14 en une matière faisant barrière aux gaz, comprise entre deux couches en polyéthylène 16,18 compatibles avec les produits alimentaires à conditionner et ayant un bon coefficient de glissance de manière que le film ne se fissure pas à force de frotter sur las parois de la caisse en carton destinée à recevoir l'outre et qu'il glisse sur les parties métalliques de la remplisseuse.

Le film est enroulé en manchon tubulaire d'axe x-x, en amenant ses deux bords longitudinaux 20 en recouvrement mutuel et en effectuant une soudure longitudinale 22 le long des parties en recouvrement. L'outre est fermée à ses deux extrémités par deux soudures transversales 24.

Sur l'une des parois de l'outre est soudé un goulot 28 dont le détail est visible sur la figure 3. Le goulot peut être de n'importe quel type, par exemple le goulot dit "spigot SP" ou le goulot "Press Tap PT". Le goulot comprend un corps tubulaire ouvert 30 muni à l'une de ses extrémités d'une collerette de soudage 32 plate et rigide. Le long du corps 30 viennent de fabrication deux bagues de positionnement 34,36 servant à caler le goulot dans une ouverture de la caisse en carton, et deux bagues de guidage 38, 40 dont l'une, 40, est accolée à la collerette. Les bagues de guidage présentent chacune un méplat 42,44 dont le rôle apparaîtra dans la suite de la description.

Le goulot est réalisé en une matière thermorésistante qui confère une bonne planéité à la collerette 32 et donc un bon guidage et une bonne soudure de celle-ci sur l'outre, comme on l'expliquera par la suite.

De façon connue en soi, le goulot est coiffé d'un robinet ou d'un bouchon 46 en matière souple muni d'un verseur 47, qui est normalement fermé et peut être ouvert en faisant pivoter une valve 48 avec un doigt dans le sens de la flèche. Le robinet ou le bouchon verseur est assemblé au goulot de manière que le verseur ait une orientation prédéterminée par rapport aux méplats. Le bouchon représenté sur la figure 3 est connu sous le nom de "Spigot SP" mais il va de soi que l'on peut utiliser tout autre type de bouchon. Le goulot peut accepter un bouchon ou un robinet à encliquetage intérieur ou extérieur.

On décrira à présent la machine en se référant aux figures 4 à 8.

La machine est installée chez le conditionneur de produit liquide. Elle comprend un bol vibrant 50 mieux visible sur la figure 8. Ce bol est constamment approvisionné en ensembles goulots-robinets ou goulots-bouchons verseurs préassemblés 27 et il comporte une piste hélicoïdale ascendante 52 de largeur sensiblement égale au diamètre d'une collerette 32. Sous l'action des vibrations, seuls les ensembles qui sont posés à plat par la collerette atteignent la sortie de la piste au sommet du bol, tous les autres basculant dans le fond du bol.

A ladite sortie se raccorde une bande de convoyeur motorisé 54 munie de taquets 55 et qui se déplace dans un rail de section sensiblement en U dont la largeur est sensiblement égale à la dimension diamétrale du goulot au niveau des méplats 42 ou 44. Au sommet de la piste 52 est monté un vérin d'orientation 56 qui restreint la largeur de la sortie de la piste à une largeur égale à celle du convoyeur 54 et qui force donc les goulots à pivoter autour de leur axe jusqu'à ce qu'ils aient la bonne orientation pour s'engager dans le convoyeur, orientation qu'ils conservent tout le long du convoyeur.

Les ensembles goulots-bouchons verseurs ou goulots-robinets 27 qui ont franchi la sortie sont retenus en attente par un vérin de blocage avant transfert 58 sur le convoyeur. Au niveau du vérin de blocage est monté un détecteur 60 servant à détecter la présence d'un ensemble goulot-bouchon prêt au transfert. Un générateur de tops de départ 62 est prévu pour transférer un ensemble sur le convoyeur 54 en fonction du passage d'un taquet 55, le transfert étant effectué par un vérin de transfert 64.

Comme le montre clairement la figure 4, le convoyeur 54 a une forme sensiblement en S. Il comporte un tronçon horizontal inférieur, un tronçon vertical et un tronçon horizontal supérieur raccordés entre eux par des portions courbes. Le tronçon horizontal supérieur aboutit à un magasin vertical 66 dans lequel les ensembles goulots-robinets ou goulots-bouchons verseurs orientés 27 s'accumulent en attente d'être soudés sur une outre, comme on l'expliquera par la suite. Dans les portions planes du convoyeur, les ensembles 27 sont maintenus orientés grâce au méplat 44 de la bague de guidage inférieure 40, tandis que dans les portions courbes, le maintien de l'orientation est assuré par le méplat 42 de la bague 38.

Sur le tronçon horizontal inférieur est monté un dispositif de fiscalisation 68 comprenant un réservoir 70 de capsules congés de fiscalisation destinées à être thermorétractées sur les goulots-bouchons verseurs ou sur les goulots-robinets.

Comme le montrent les figures 6 et 7, le magasin 66 aboutit au-dessus d'un appareil de fabrication et de remplissage d'outres 72.

Ledit appareil comprend un châssis 74 à l'arrière duquel est fixée une bobine de film multicouche 76 montée sur un dévidoir. Le film plat 12, tiré de la bobine, passe à travers un système de tension de film 78 puis est mis sous forme de manchon tubulaire 80 dans un conformateur en tube 82. Comme on l'a représenté sur la figure 1, les deux bords longitudinaux du manchon tubulaire sont amenés en recouvrement mutuel et sont soudés le long d'une ligne longitudinale de soudure 22 par un dispositif de soudure.

Un ensemble goulot-robinet ou goulot-bouchon verseur est libéré à la base du magasin 66 par un dispositif de sélection 86 et est soudé par la collerette 32 (figure 3) sur la paroi antérieure du manchon tubulaire. En même temps que cette soudure est effectuée, la pastille de film se trouvant au centre du goulot est découpée sur une partie de sa circonférence.

Un second dispositif de soudure 88 est prévu pour effectuer des soudures transversales sur le manchon tubulaire et sectionner le film.

L'appareil de remplissage comprend un tube d'approvisionnement en produit liquide 90 qui débouche, à l'intérieur du manchon tubulaire 80 au-dessus du second dispositif de soudure 88, par une tête de distribution anti-mousse 92. Cette tête comprend deux buses entre lesquelles le débit de produit liquide se partage. Il en résulte déjà une diminution de la pression d'écoulement du produit liquide et donc une réduction de la mousse. De plus, chaque buse est munie, de façon connue en soi, de grilles brise-jet qui contribuent également à réduire la mousse.

Un tableau de commande 84 est prévu pour commander la marche et l'arrêt de la machine, ainsi que la soudure et les asservissements.

Les étapes de fabrication et de remplissage de l'outre sont les suivantes :
- conformation du film plat en manchon tubulaire,
- soudure des bords longitudinaux du manchon tubulaire,
- soudure d'un goulot sur une paroi du manchon tubulaire,
- fermeture du manchon tubulaire au moyen d'une soudure transversale,
- remplissage de la poche ainsi formée, et
- soudure transversale et sectionnement de la poche au-dessus du niveau du produit liquide.

L'outre remplie ainsi détachée du manchon liquide tombe sur un second convoyeur 96 (figure 5) qui la conduit jusqu'à un troisième convoyeur 98 transportant des caisses en carton 100 destinées à recevoir les outres.

L'appareil peut servir à fabriquer des outres de différents volumes, par exemple de 3 litres et de 5 litres. Pour passer d'une fabrication à l'autre, il suffit de régler le niveau du dispositif de soudage transversal 88. Sur la figure 7, on a représenté les deux positions 88,88' du dispositif de soudage.

## Revendications

1. Procédé automatique de fabrication et de remplissage d'outres avec un produit liquide, du type consistant :
- à dévider d'une bobine (76) un film (12) que l'on conforme en tube (80) d'axe vertical,
- à souder le tube le long d'une ligne longitudinale (22) parallèle à son axe, puis le long d'une ligne transversale (24) perpendiculaire au sens de l'avancement du tube de manière à obtenir une poche ouverte vers le haut,
- à convoyer des moyens de robinet (28) jusqu'à un magasin situé au voisinage du tube,
- à prélever un moyen de robinet dans le magasin et à le souder sur la paroi du tube,
- à remplir la poche avec une dose de liquide,
- à souder et à sectionner le tube le long d'une seconde ligne de soudure transversale (24) située au-dessus du niveau du liquide,
- et à convoyer l'outre remplie et fermée ainsi obtenue vers une caisse en carton (100),
ledit procédé étant caractérisé en ce que :
- ledit film est un film multicouche coextrudé (12) comprenant une couche intérieure (14) constituant une barrière aux gaz et comprise entre deux couches (16, 18) ayant un bon coefficient de glissance et une qualité alimentaire,
- ledit moyen de robinet est constitué par un goulot (28) pré-équipé d'un bouchon verseur (46) ou d'un robinet ainsi que d'une capsule congé de fiscalisation,
- préalablement à leur soudage sur le tube, chaque goulot-bouchon verseur ou goulot robinet est orienté de manière que son axe soit vertical et que son verseur (47) ait une même orientation angulaire, le goulot-bouchon verseur étant convoyé en position ainsi orientée et étant soudé sur la paroi antérieure du tube avec ladite orientation,
- en même temps que l'on soude un goulot-bouchon verseur ou un goulot robinet sur la paroi du tube, on découpe sur ladite paroi une pastille qui est située à l'intérieur du goulot (28), le découpage étant effectué sur une partie de la périphérie de la pastille,
- les outres (10) remplies et fermées sont reçues respectivement avec la même orientation dans les caisses en carton (100) de manière que leur goulot-bouchon verseur ait une orientation convenable par rapport à une prédécoupe formée sur la caisse et à travers laquelle il peut être sorti.

2. Chaîne de fabrication et de remplissage d'outres, pour la mise en oeuvre du procédé selon la revendication 1, du type comprenant :
- un réservoir de moyens de robinet (27),
- des moyens d'orientation (56) desdits moyens de robinet,
- un convoyeur (54) sur lequel les moyens de robinet sont véhiculés en file jusqu'à un poste de fabrication d'outres (72), lequel comprend :
- une bobine de film (76),
- un conformateur en tube (82) destiné à enrouler le film en tube,
- des premiers moyens de soudage destinés à souder les bords longitudinaux (22) en recouvrement du tube,
- de seconds moyens de soudage destinés à fermer le tube au moyen d'une première ligne de soudage transversale (24) avant son remplissage, formant ainsi une poche ouverte à sa partie supérieure,
- de troisièmes moyens de soudage destinés à souder un moyen de robinet (27) sur une paroi du tube,
- un distributeur servant à verser dans la poche des doses mesurées de liquide à travers son ouverture supérieure, le second moyen de soudage effectuant ensuite une seconde ligne de soudage (24) au-dessus du niveau du liquide,
- un dispositif de sectionnement qui détache l'outre remplie et fermée du restant du tube,
- et un second convoyeur (96) qui conduit les outres remplies et fermées vers des caisses en carton et les y introduit respectivement,
ladite chaîne de fabrication d'outres et de remplissage étant caractérisée en ce que :
- le film (12) comporte trois couches coextrudées, dont la couche centrale (14) sert de barrage aux gaz et dont les couches extérieures (16, 18) ont un bon coefficient de glissance et une qualité alimentaire,
- ledit moyen de robinet (27) est constitué par un goulot (28) pré-équipé d'un bouchon verseur (46), ou d'un robinet,
- un dispositif (68) est prévu pour thermorétracter des capsules congé de fiscalisation sur le robinet de chacun des moyens de robinet,
- des moyens d'orientation (56) sont prévus pour positionner les goulots-bouchons verseurs ou goulots robinets de manière que leur axe soit vertical et que leur verseur ait une même orientation angulaire,
- lesdits troisièmes moyens de soudage des goulots-bouchons verseurs ou goulots robinets découpent en même temps sur la paroi du tube une pastille de film située à l'intérieur du goulot, le découpage s'étendant sur une partie de la circonférence de la pastille.
- les caisses en carton (100) sont pourvues sur une de leurs parois d'une prédécoupe, et en ce que ledit second convoyeur (96) introduit l'outre dans la caisse dans une position telle que le goulot-bouchon verseur ait une orientation convenable par rapport à la prédécoupe et puisse être sorti à travers celle-ci.

3. Chaîne selon la revendication 2, caractérisée en ce que lesdits moyens d'orientation des ensembles goulots-robinets sont constitués par la combinaison des moyens suivants :
- une collerette (32) plate et rigide formée à la base du goulot,
- deux bagues circulaires (38, 40) formées à la base du goulot au-dessus de la collerette et pourvues d'un méplat (42, 44), qui assurent le maintien de l'orientation des ensembles goulots-robinets ou goulots-bouchons verseurs aussi bien dans les parties planes du convoyeur que dans ses parties courbes,
- un bol vibrant (50) pourvu d'une piste hélicoïdale (52) sur laquelle, sous l'action des vibrations, les ensembles goulots-robinets ou goulots-bouchons verseurs sont orientés de manière que la collerette (32) repose à plat sur la piste (52) et sont amenés vers une ouverture de largeur égale à la dimension diamétrale de la bague au niveau du méplat (42, 44), et
- des moyens de guidage formés sur le premier convoyeur (54) et le magasin d'attente (66) et définissant une piste de largeur égale à la dimension diamétrale de la bague au niveau du méplat, de sorte que l'ensemble goulot-robinet ou goulot-bouchon verseur est empêché de tourner au cours de son entraînement sur le premier convoyeur.

4. Chaîne selon la revendication 2, caractérisée en ce que le distributeur de doses de produit liquide comprend une tête à deux buses (92), chaque buse étant équipée d'un dispositif anti-mousse.

## Claims

1. An automatic process for producing and filling bags with a liquid product, of the type comprising:
- unwinding from a reel (76) a film (12) which is shaped into a tube (80) with a vertical axis,
- welding the tube along a longitudinal line (22) parallel to its axis and then along a transverse line (24) perpendicular to the direction of forward movement of the tube so as to produce an upwardly open pouch,
- conveying tap means (28) to a magazine disposed in the vicinity of the tube,
- taking a tap means from the magazine and welding it to the wall of the tube,
- filling the pouch with an amount of liquid,
- welding and cutting the tube along a second transverse weld line (24) disposed above the level of the liquid, and
- conveying the filled and closed bag obtained in that way to a cardboard box (100),
the process being characterised in that:
- said film is a co-extruded multi-layer film (12) comprising an inner layer (14) constituting a barrier to gases and included between two layers (16, 18) having a good coefficient of slipperiness and being of alimentary quality,
- said tap means is formed by a spout (28) pre-equipped with a pouring stopper (46) or with a tap and a taxation clearance cap,
- prior to welding thereof on to the tube each spout-pouring stopper or spout tap is oriented in such a way that its axis is vertical and that its pourer (47) is in the see angular orientation, the spout-pouring stopper being conveyed in the position when oriented in that way and being welded on to the front wall of the tube with said orientation,
- at the same time as a spout-pouring stopper or a spout tap is welded on to the wall of the tube a disc which is disposed in the interior of the spout (28) is cut out in said wall, the cutting-out operation being effected over a pert of the periphery of the disc,
- the filled and closed bags (10) are respectively received with the same orientation in the cardboard boxes (10) in such a way that their spout-pouring stopper is in a suitable orientation with respect to a pre-cutout formed on the box and through which it can be brought out.

2. A line for producing and filling bags, for carrying out the process according to claim 1, of the type comprising:
- a storage means for tap means (27),
- means (56) for orienting said tap means,
- a conveyor (54) on which the tap means are carried in line to a station (72) for producing bags which comprises:
- a reel of film (76),
- a tube-shaping device (82) which is intended to wind the film into a tube shape,
- first welding means for welding the longitudinal edges (22) of the tube in overlapping relationship,
- second welding means for closing the tube by means of a first transverse weld line (24) prior to filling thereof, thus forming a pouch which is open at its upper part,
- third welding means for welding a tap means (27) on to a wall of the tube,
- a distributor for pouring into the pourch measured amounts of liquid through its upper opening, the second welding means then producing a second weld line (24) above the level of the liquid,
- a cutting device which detaches the filled and closed bag from the remainder of the tube, and
- a second conveyor (96) which passes the filled and closed bags to cardboard boxes and introduces them into respective ones thereof,
- said bag production and filling line being characterised in that:
- the film (12) comprises three co-extruded layers of which the central layer (14) serves as a gas barrier and the outer layers (16, 18) have a good coefficient of slipperiness and are of an alimentary quality,
- said tap means (27) is formed by a spout (28) pre-equipped with a pouring stopper (46) or with a tap,
- a device (68) is provided for heat-shrinking taxation clearance caps on to the tap of each of the tap means,
- orientation means (56) are provided for positioning the spout-pouring stoppers or spout taps in such a way that their axis is vertical and that their pourer is in the same angular orientation,
- said third means for welding the spouts-pouring stoppers or spouts taps at the same time cut out in the wall of the tube a disc of film which is disposed in the interior of the spout, the cut-out extending over a part of the circumference of the disc, and
- the cardboard boxes (100) are provided on one of their walls with a pre-cutout and that said second conveyor (92) introduces the bag into the box in a position such that the spout-pouring stopper is in a suitable orientation with respect to the pre-cutout and can be brought out through same.

3. A line according to claim 2 characterised in that said means for orientation of the spout-tap assemblies are formed by the combination of the following means:
- a flat rigid collar (32) formed at the base of the spout,
- two circular rings (38, 40) formed at the base of the spout above the collar and provided with a flat (42, 44) which provide for maintaining the orientation of the spout-tap or spout-pouring stopper assemblies both in the flat parts of the conveyor and in its curved parts,
- a vibrating bowl (50) provided with a helicoidal track (52) on which, under the action of the vibrations, the spout-tap or spout-pouring stopper assemblies are oriented in such a way that the collar (32) rests flat on the track (52) and are moved towards an opening of a width equal to the diametral dimension of the ring at the level of the flat (42, 44), and
- guide means formed on the first conveyor (54) and the waiting magazine (66) and defining a track of a width equal to the diametral dimension of the ring at the level of the flat whereby the spout-tap or spout-pouring stopper assembly is prevented from turning in the course of its being entrained on the first conveyor.

4. A line according to claim 2 characterised in that the distributor for counts of liquid product comprises a head having two nozzles (92), each nozzle being provided with an anti-foam device.

## Patentansprüche

1. Verfahren zur automatisierten Herstellung von Schlauchpackungen und zu deren Befüllung mit einem flüssigen Produkt, welches folgende Schritte aufweist:
- Abwickeln einer Folie (12) von einem Wickelkörper (76) und Aufformen derselben zu einem Schlauch (80) mit vertikaler Achse,
- Verschweißen des Schlauchs entlang einer zu seiner Achse parallelen Längslinie (22), dann entlang einer zur Förderrichtung des Schlauchs senkrechten Querlinie (24) zur Bildung eines oben offenen Beutels,
- Zuführen von Absperrmitteln (28) bis zu einem in der Nähe des Schlauchs gelegenen Vorratsbehälter,
- Entnahme eines Absperrmittels im Vorratsbehälter und Aufschweißen desselben auf die Schlauchwandung,
- Befüllen des Beutels mit einer abgemessenen Flüssigkeitsmenge,
- Verschweißen des Schlauchs und Abtrennen desselben entlang einer über der Füllhöhe der Flüssigkeit liegenden Querschweißnaht (24),
- und Weiterbefördern der so erhaltenen befüllten und verschlossenen Schlauchpackung zu einem Karton (100),
**dadurch gekennzeichnet,** daß
- die Folie eine aus mehreren miteinander extrudierten Lagen bestehende Folie (12) ist, welche aus einer eine Gassperre bildende Innenlage (14) besteht, die zwischen zwei Lagen (16, 18) mit gutem Gleitkoeffizient und mit einer für Lebensmittel geeigneten Qualität liegt,
- das Absperrmittel aus einem Halsteil (28) besteht, das zuvor mit einem Ausgießverschluß (46) bzw. einem Absperrteil sowie mit einer Kapsel mit Steuerabgabemarke ausgestattet wurde,
- vor dem Aufschweißen auf den Schlauch jeder aus Halsteil und Ausgießverschluß bzw. Halsteil und Absperrteil bestehende Verbund so ausgerichtet wird, daß seine Achse senkrecht steht und sein Ausgießteil (47) dieselbe Winkelausrichtung aufweist, wobei das Halsteil mit dem Ausgießverschluß in so ausgerichteter Stellung gefördert und auf die Vorderwandung des Schlauchs mit dieser Ausrichtung aufgeschweißt wird,
- daß gleichzeitig mit dem Aufschweißen eines Halsteils mit Ausgießverschluß bzw. eines Halsteils mit Absperrteil auf die Schlauchwandung auf der Wandung eine Folien-Anschlußfläche, die sich im Inneren des Halsteils befindet, aufgeschnitten wird, wobei der Schnitt über einen Teil des Umfangs der Anschlußfläche verläuft,
- und daß die befüllten und verschlossenen Schlauchpackungen jeweils mit derselben Ausrichtung in den Kartons (100) in der Weise aufgenommen werden, daß ihr Halsteil mit Ausgießverschluß bezüglich eines auf dem Karton gebildeten Ausschnitts, durch welchen die Packungen herausnehmbar sind, eine entsprechende Ausrichtung aufweist.

2. Fertigungsstraße zur Herstellung und Befüllung von Schlauchpackungen zur Durchführung des Verfahrens nach Anspruch 1, welche folgendes aufweist:
- einen Behälter für die Absperrmittel (27),
- Einrichtungen (56) zum Ausrichten der Absperrmittel,
- einen Förderer (54), auf welchem die Absperrmittel in einer Reihe bis zu einer Station (72) zur Herstellung der Schläuche befördert werden, welche folgendes umfaßt:
- einen Folienwickelkörper (76),
- eine Schlauchformeinrichtung (82) zum Abwickeln der Folie in Schlauchform,
- erste Schweißeinrichtungen zum Verschweißen der sich überdeckenden Längskanten (22) des Schlauchs,
- zweite Schweißeinrichtungen zum Verschließen des Schlauchs mittels einer ersten Querschweißnaht (24) vor der Befüllung unter Bildung eines im oberen Bereich offenen Beutels,
- dritte Schweißeinrichtungen zum Aufschweißen eines Absperrmittels (27) auf eine Schlauchwandung,
- eine Abgabeeinrichtung, die dazu dient, die Flüssigkeit in den Beute in abgemessenen Mengen über dessen obere Öffnung einzugießen, wobei die zweite Schweißeinrichtung anschließend oberhalb der Füllhöhe der Flüssigkeit eine zweite Schweißnaht (24) legt,
- eine Trennvorrichtung, welche die gefüllte und verschlossene Schlauchpackung vom übrigen Teil des Schlauchs abtrennt,
- und einen zweiten Förderer (96), welcher die gefüllten und verschlossenen Schlauchpackungen zu Kartons zuführt und dort jeweils einsetzt,
**dadurch gekennzeichnet,** daß
- die Folie (12) aus mehreren miteinander extrudierten Lagen besteht, von denen die mittlere Lage (14) als Gassperre dient und die außenliegenden Lagen (16, 18) einen guten Gleitkoeffizienten und eine für Lebensmittel geeignete Qualität besitzen,
- das Absperrmittel (27) aus einem Halsteil (28) besteht, das zuvor mit einem Ausgießverschluß (46) bzw. einem Absperrteil versehen wurde,
- eine Vorrichtung (68) zum Aufschrumpfen von Kapseln mit Steuerabgabemarke auf das Absperrteil jedes Absperrmittels vorgesehen ist,
- Einrichtungen zum Ausrichten (56) vorgesehen sind, welche die aus Halsteil und Ausgießverschluß bzw. Halsteil und Absperrteil bestehenden Verbundkombinationen so ausrichtet, daß deren Achse senkrecht steht und deren Ausgießteil dieselbe Winkelausrichtung aufweist
- wobei die dritte Einrichtung zum Verschweißen der Halsteile mit Ausgießverschluß bzw. der Halsteile mit Absperrteil gleichzeitig auf der Wandung eine Folien-Anschlußfläche ausschneiden, die sich im Inneren des Halsteils befindet, aufgeschnitten wird, wobei der Schnitt über einen Teil des Umfangs der Anschlußfläche verläuft,
- daß die Kartons (100) auf einer ihrer Wandungen mit einem zuvor angebrachten Ausschnitt versehen sind, und daß der zweite Förderer (96) die Schlauchpackung in den Karton in einer solchen Stellung einsetzt, daß ihr Halsteil mit Ausgießverschluß bezüglich des auf dem Karton gebildeten Ausschnitts eine entsprechende Ausrichtung aufweist und durch diesen herausnehmbar ist.

3. Vorrichtung nach Anspruch 2, **dadurch gekennzeichnet,** daß die Einrichtung zum Ausrichten der aus Halsteil und Absperrteil bestehenden Verbundkombinationen aus der Kombination folgenden Einrichtungen besteht:
- einem an der Basis des Halsteils ausgebildeten flachen und starren Flansch (32),
- zwei an der Basis des Halsteils über dem Flansch ausgebildeten kreisförmigen Ringen (38, 40), die mit einer Abflachung (42, 44) versehen sind, welche die Beibehaltung der Ausrichtung der aus Halsteil und Absperrteil bzw. Halsteil und Ausgießverschluß bestehenden Verbundkombinationen sowohl in den ebenen Bereichen des Förderers als auch in dessen gekrümmten Abschnitten gewährleisten,
- einem Rüttelbehälter (50), der mit einer schraubenlinienförmigen Bahn (52) versehen ist, auf welcher unter Einwirkung der Schwingbewegungen die aus Halsteil und Absperrteil bzw. Halsteil und Ausgießverschluß bestehenden Verbundkombinationen so ausgerichtet werden, daß der Flansch (32) flach auf der Bahn (52) aufliegt, und zu einer Öffnung geführt werden, deren Bereite gleich der Abmessung des Durchmessers des Rings in Höhe der Abflachung (42, 44) ist, und
- Führungseinrichtungen, die auf dem ersten Förderer (54) und dem Bereitstellungsbehälter (66) ausgebildet sind und eine Bahn begrenzen, deren Breite gleich der Abmessung des Durchmessers des Rings in Höhe der Abflachung ist, so daß eine Drehung des aus Halsteil und Absperrteil bzw. aus Halsteil und Ausgießverschluß bestehenden Verbunds während seiner Beförderung auf dem ersten Förderer verhindert ist.

4. Vorrichtung nach Anspruch 2, **dadurch gekennzeichnet,** daß die Einrichtung zur Abgabe abgemessener Mengen des flüssigen Produkts einen Kopf mit zwei Düsen (92) aufweist, von denen jede mit einer Einrichtung zur Verhinderung der Schaumbildung versehen ist.
